# EUROPÄISCHE PATENTSCHRIFT

(11) **EP 0 994 044 B1**
(45) Veröffentlichungstag und Bekanntmachung des Hinweises auf die Patenterteilung: **29.01.2003**
(21) Anmeldenummer: 98810947.6
(22) Anmeldetag: 22.09.1998
(51) Int. Cl.: B65D 88/30, B65D 88/28

(54) **Einrichtung zur Aufnahme schüttfähiger Stoffe**
Apparatus for receiving pourable materials
Dispositif pour recevoir produits pulvérents

(43) Veröffentlichungstag der Anmeldung: 19.04.2000
(73) Patentinhaber: Zimmermann, Fritz, 4133 Prattel (CH)
(72) Erfinder: Zimmermann, Fritz, 4133 Prattel (CH)
(74) Vertreter: Fenner, Werner, Dipl.-Ing.

(56) Entgegenhaltungen:
- WO-A-98/05565
- DE-A- 1 684 730
- FR-A- 2 132 984
- US-A- 3 407 971
- Prospekt 3/93 der Firma Walter Krause GmbH.

## Beschreibung

Die Erfindung betrifft eine Einrichtung zur Aufnahme bzw. Entleerung von schüttfähigen Stoffen, bestehend aus einem an einem Gestell befestigten, einen wenigstens teilweise flexiblen Mantel aufweisenden Lagerbehälter, der einenends eine mit einer Befestigungsanordnung verbundene Befüll- und Entleerungsöffnung aufweist.

Lagerbehälter der eingangs beschriebenen Art haben sich zur Aufnahme und Lagerung schüttfähiger Stoffe bewährt. Insbesondere der flexible Mantel ermöglicht eine gründliche Entleerung durch den Einsatz von den Lagerbehälter hinsichtlich Form verändernden Verdrängungskörpem, die von aussen auf den Mantel bzw. den darin gelagerten Stoff verdrängend oder auflockernd einwirken und vorkommende Brücken resp. Verdichtungen, die sich negativ auf die Entleerung auswirken, auflösen.

Eine Einrichtung der eingangs genannten Art ist durch einen Prospekt 3/93 der Firma Walter Krause GmbH, DE-74399 Walheim bekanntgeworden. Hierbei handelt es sich um sog. Flexible Transportbehälter im Stahlgestell, die zur Aufnahme von und dem Umgang mit Schüttgut vorgesehen sind. Die als Befüll- und Entleerungsöffnung ausgebildete Befestigungsanordnung dieser Einrichtung kann jedoch die Forderungen der pharmazeutischen und Lebensmittelindustrie hinsichtlich Reinhaltung, Dichtheit und Umgang mit der Einrichtung nicht mehr zureichend erfüllen.

Eine sich zur Befüll- und Entleerungsöffnung hin verjüngende Behälterform, die die Brückenbildung geradezu begünstigt, erweist sich dennoch bei Anwendung der erwähnten Mittel für eine gründliche Entleerung als vorteilhaft.

Andererseits besteht bei den Benutzern solcher Lagerbehälter ein Anliegen nach einer dauerhaften und einfachen Anschlusskonstruktion zur Verbindung des Lagerbehälters an der Befüll- und Entleerungsöffnung mit einer Förderleitung sowie nach einer vorschriftsgemässen Einhaltung des Produktions- oder Qualitätsprozesses.

In der Pharmaindustrie ist die Qualifizierung und Validierung von Systemen, Einrichtungen und Instrumenten notwendige Praxis.
Es unterliegen beispielsweise Exporte nach den Vereinigten Staaten von Amerika zunehmend der Ueberwachung durch die Food and Drug Administration FDA. Selbstverständlich besteht auch für die Europäische Union ein diesbezüglich verbindliches Regelwerk, der EG-GMP-Leitfaden.

Bei einem Lagerbehälter der vorliegenden Art ist deshalb die Aufmerksamkeit in hohem Masse auf die Ausgestaltung eines Lagerbehälters im Verbindungsbereich zwischen Behältermantel und Befüll- und Entleerungsvorrichtung gerichtet, die bei Respektierung der Vorschriften an den Konstrukteur hohe Anforderungen stellt.

Oft ist der Mantel an der Befüll- und Entleerungsöffnung nur an mehreren Punkten fest eingespannt, sodass u.a. eine hohe Reissbeanspruchung und eine Tendenz zu Undichtheit und Verschmutzung entsteht.

In anderen Fällen verhindert eine umständliche Anordnungsweise des Mantels im Uebergangsbereich zur Befüll- und Entleerungsöffnung durch unzugängliche Räume eine Reinigung und setzt den Mantel in diesem Bereich verschleissbildenden Bewegungen resp. einer Ueberbeanspruchung aus.

Aufgabe der vorliegenden Erfindung ist es somit, eine Einrichtung zur Aufnahme und Entleerung schüttfähiger Stoffe der eingangs erwähnten Art zu schaffen, bei der der flexible Mantel des Lagerbehälters zur Meidung der angeführten Nachteile durch eine stetig verlaufende Uebergangsverbindung an einer der Befüllung und Entleerung entgegenkommenden Oeffnungsvorrichtung des Lagerbehälters befestigt ist.

Erfindungsgemäss wird diese Aufgabe dadurch gelöst, dass der Mantel des Lagerbehälters im öffnungsseitigen Endbereich kegelstumpfförmig konfektioniert und mittels einer den Endbereich umfassenden Spannvorrichtung an der Aussenseite eines komplementär ausgebildeten Aufspannstutzens verankert ist.
Dadurch liegt der öffnungsseitige Endbereich des Mantels an einem breiten Kragenabschnitt des Aufspannstutzens dicht an resp. auf, sodass die aus der Last des gefüllten Lagerbehälters entstehenden Zugkräfte auf eine große Fläche des Mantels im Endbereich etwa gleichmässig verteilt werden. Das Ueberziehen des öffnungsseitigen Endbereichs des Mantels auf den am freien Ende erweiterten Aufspannstutzen kann über die Dehnbarkeit des Mantelmaterials bewerkstelligt werden. Selbstverständlich könnte der Endbereich eines weniger elastischen Mantels auf einer Mantellinie trennbar ausgebildet sein, um an den Aufspannstutzen angelegt werden zu können.

Vorteilhaft bildet der Aufspannstutzen die Befüll- und Entleerungsöffnung des im Gestell befestigten Lagerbehälters, sodass dieser auf einfache Weise mit einer Verschlussveinrichtung verbunden werden kann.

Zur Verbindung des Aufspannstutzens mit der Befestigungsanordnung ist es zweckmässig, wenn der Aufspannstutzen einen an den kegelstumpfförmigen Aufspannbereich nach aussen anschliessenden, die Befüll- und Entleerungsöffnung bildenden, zylindrischen Halsabschnitt aufweist.

Der Aufspannstutzen ist zur weitgehend unveränderbaren Lage im Gestell vorzugsweise über die Befestigungsanordnung mit dem Gestell verbunden, sodass eine einfache Konstruktion, Montage und Bedienung gewährleistet ist.

Vorzugsweise ist die Spannvorrichtung an der Befestigungsanordnung verstellbar abgestützt, um ein Aufsetzen, Nachstellen oder Lösen der Spannvorrichtung möglich zu machen.

Für eine schnelle Montage oder Demontage resp. ein Auswechseln des Aufspannstutzens bzw. eine Aenderung der Befüll- und Entleerungsöffnung, ist die Befestigungsanordnung vorteilhaft mit einer Platte ausgebildet, an der der Aufspannstutzen lösbar befestigt ist.

Zur Dämpfung der beim Entleeren, durch unterstützende Hilfsaggregate wie beispielsweise Vibratoren, oder beim Befüllen oder Transportieren an dem Lagerbehälter auftretenden Schwingungen, ist der Aufspannstutzen nachgiebig mit dem Gestell verbunden.

Zur Verstellbarkeit der durch die Spannvorrichtung erzielbaren Spannkräfte, sind zweckmässig mehrere an der Platte der Befestigungsanordnung abgestützte, verstell- und lösbare Spannelemente vorgesehen.

Als einfach erweist sich bei der Spannvorrichtung ein offener, etwa dreickförmiger Hohlraumquerschnitt, in den eine beim Spannen der Spannvorrichtung an dem Aufspannstutzen sich ausdehnende Ringdichtung eingelegt ist.

Zur Meidung von mit Rückständen der gelagerten Stoffe angereicherten Räumen, insbesondere im Uebergangsbereich des Aufspannstutzens und dem Mantel des Lagerbehälters, ist es vorteilhaft, wenn die Ringdichtung wenigstens bis an den Durchmesser des freien Endes des Aufspannstutzens wirksam ist.

Die mit der Befestigungsanordnung verbundene Platte, die die Verbindung von Aufspannstutzen, Spannvorrichtung und Gestell bildet, kann an dem Gestell räumlich beweglich befestigt sein, sodass die bei der Benutzung des Lagerbehälters auftretenden oder erzeugten Schwingungen über dämpfende Elemente aufgefangen werden können.

Anschliessend wird die erfindungsgemässe Einrichtung unter Bezugnahme auf die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: eine Seitenansicht einer Einrichtung, bestehend aus einem in einem Gestell befestigten Lagerbehälter, in der Füllstellung und
- Fig. 2: einen auszugsweise vergrösserten Querschnitt im Befüll- und Entleerungsbereich der sich in der Entleerungsstellung befindenden Einrichtung.

Fig. 1 zeigt die erfindungsgemässe Einrichtung 1 zur Aufnahme von schüttfähigen Stoffen, die im wesentlichen aus einem in einem Gestell 2 befestigten, befüll- und entleerbaren, flexiblen Lagerbehälter 3 besteht.
Das Gestell 2 der in der Befüllstellung dargestellten Einrichtung 1 weist mehrere Stütz- und Tragelemente auf, die gegenseitig verschraubt undloder verschweisst sind. Das obere und das untere Ende des in der Fig. 1 eine prismatische oder eine nicht gezeigte zylindrische Form aufweisenden Gestells 2, ist in den seitlichen Eck- bzw. Aussenbereichen der Aufstellflächen mit Abstellsockeln 4 versehen, damit u.a. der Transport des Gestells 2 in der Befüll- wie auch in der Entleerungsstellung mittels eines unten an den Tragelementen angreifenden Hubstaplers möglich ist.

Solche und ähnliche Gestelle zur Befestigung von Lagerbehältern 3 sind bekannt, sodass es über deren Einzelheiten keine weiteren Erklärungen braucht.

Das der Befüll- und Entleerungsöffnung gegenüberliegende Ende des Lagerbehälters 3 liegt beim Befüllen letzterens auf einer am zugeordneten Gestehende vorgesehenen Bodenplatte 30 auf, an der der flexible bzw. sackähnliche Behälter 3 auch befestigt ist.

Die vorübergehende Aufbewahrung oder Lagerung von schüttfähigen Stoffen in Lagerbehältern 3, die vorzugsweise eine mehreckige oder zylindrische Querschnittsform aufweisen und aus einem flexiblen Mantel gebildet sind, werden bekanntlich in Verarbeitungs- und Lagerbetrieben erfolgreich benutzt, sodass es keiner speziellen Beschreibung ihrer Konstruktion und Befestigungsweise in einem Gestell bedarf.

Weiterhin sind auf jeder Seite des Gestells 2, mit den Stützelementen des Gestells 2 verbundene Formgebungsstangen 29 vorgesehen, an denen der Behälter 3 vorteilhaft im Uebergangsbereich zum konischen resp. kegeligen oder pyramidenförmigen Bereich zur Formgestaltung, insbesondere im Leerzustand, befestigt ist.

Die streifenartigen Elemente 28 am Lagerbehälter 3 weisen auf eine Verstärkung des Behälters 3 an der Aussenseite des Mantels hin, auf die am Gestell 2 abgestützte, motorisch antreibbare Verdrängungskörper (nicht ersichtlich) zum Abbau von durch Verdichtungen gebildete Brücken einwirken können.

Bei der vorliegenden erfindungsgemässen Einrichtung 1 geht es jedoch in erster Linie um die Ausbildung des Lagerbehälters 3 im Bereich der Befüll- und Entleerungsöffnung und im Zusammenhang mit einer Befestigungsanordnung 10 gegenüber dem Gestell 2, damit die Bedienbarkeit, die Dauerhaftigkeit sowie die Zuverlässigkeit der Einrichtung 1 verbessert werden kann.
Hierzu weist der Lagerbehälter 3 im öffnungsseitigen Endbereich eine kegelstumpfförmig konvektionierte, nachgiebige Form auf, die es gestattet, den Endbereich auf der Aussenseite des komplementär ausgebildeten Aufspannstutzens 5 durch eine letzteren umfassende Spannvorrichtung 6 zu befestigen resp. an dem Aufspannstutzen 5 zu verankern.
Diese Besonderheit und deren Einzelheiten lassen sich der Fig. 2 deutlicher entnehmen, die in der Entleerungsstellung der Einrichtung 1 auszugsweise von Fig. 1 den Befüll- und Entleerungsbereich sowie die Verbindung der zugehörigen Elemente mit dem Gestell 2 vermittelt.
Der kegelstumpfförmige Auslaufstutzen 5, über den der öffnungsseitig elastische Endbereich des aus einem flexiblen Mantel bestehenden Lagerbehälters 3 aufgezogen ist, weist an dem gegenüberliegenden Ende einen zylindrischen Halsabschnitt 7 auf, an den eine Uebergangsverbindung 8 einer nicht dargestellten Verschlusseinrichtung, oder letztere direkt anschliesst.
Der als Befüll- und Entleerungsöffnung des Lagerbehälters 3 ausgebildete Aufspannstutzen 5 ist an dem Halsabschnitt 7 mit einem Ringflansch 9 ausgestattet und durch diesen mittels einer Befestigungsanordnung 10 mit dem Gestell 2 verbunden.
Der Mantel bzw. der Lagerbehälter 3 ist durch die den Aufspannstutzen 5 im kegelstumpfförmigen Bereich umgebende Spannvorrichtung 6 auf dem Aufspannstutzen 5 eingespannt bzw. verankert, wobei zur axialen Unverschiebbarkeit der Spannvorrichtung 6, diese wiederum über die Befestigungsanordnung 10 mit dem Gestell 2 verbunden ist.
Die Befestigungsanordnung 10 besitzt eine den Halsabschnitt 7 umgebende und mit dem Ringflansch 9 durch Senkkopfschrauben 11 an dessen Unterseite befestigte Platte 12, in welche unterhalb eines der Spannvorrichtung 6 zugehörenden, eine horizontale Ringfläche bildenden Spannringes 13, um den Aufspannstutzen 5 verteilt, mehrere als Spannelemente der Spannvorrichtung 6 dienende Gewindestifte 14 eingeschraubt sind.
Diese Gewindestifte 14 reichen von unten an den Spannring 13 bzw. an die Spannvorrichtung 6 und können durch ein geeignetes Werkzeug zur Ausübung einer Spannkraft zwischen kegelstumpfförmigem Aufspannstutzen 5 und Spannvorrichtung oder zum Lösen der Spannvorrichtung von dem Aufspannstutzen 6 durch Drehen verstellt werden.
Zur Schonung des Mantels und zur Verteilung der Einspannkraft auf den Aufspannstutzen 5, ist der Querschnitt der Spannvorrichtung 6 zur Aufnahme einer elastisch verformbaren Ringdichtung 15 dreieckförmig ausgebildet. Diese Ringdichtung 15 kann ebenfalls eine dreieckige Querschnittsform oder einen anderen, beim Anpressen an den Aufspannstutzen 5 resp. an den diesen bedeckenden, dazwischengelegten Mantelabschnitt sich dichtend anpassenden Querschnitt aufweisen.
Bei der dargestellten Einspannsituation hat sich die Ringdichtung 15 unter dem Mantel über das freie Ende des Aufspannstutzens 5 ausgedehnt, sodass aus dem Behälterinneren kein Material zwischen den Aufspannstutzen 5 und den Mantel des Lagerbehälters 3 dringen kann.
Der Aufspannstutzen 5 und die auf ihn einwirkende Spannvorrichtung 6 sind durch die Befestigungsanordnung 10 nachgiebig an dem Gestell 2 befestigt, wozu zwischen der Platte 12 und mehreren an Trägern 16 des Gestells 2 angeschweissten Konsolen 17 jeweils ein federndes Dämpfungselement 18 bzw. Schwingelement angeordnet bzw. mit diesen verbunden ist, durch das beim Betrieb des Lagerbehälters 3 auftretende bzw. erzeugte Schwingungen aufgefangen bzw. abgebaut werden.

Eine gewisse Nachgiebigkeit bzw. Beweglichkeit zwischen Aufspannstutzen 5 bzw. Spannvorrichtung 6 sowie Platte 12 und Gestell 2 dient dem Austragen eines Stoffes aus dem Lagerbehälter 3, wenn zusätzliche Hilfsmittel wie beispielsweise Vibratoren oder andere motorisch angetriebene, auf die Aussenseite des flexiblen Lagerbehälters 3 einwirkende Verdrängungskörper eingesetzt werden.

Eine jeweils die Platte 12 und die Konsole 17 durchsetzende Schraube 19 dient der Bewegungsbegrenzung zwischen Aufspannstutzen 5 resp. Lagerbehälter 3 und Gestell 2, die durch zwei beidseits der Konsole 17 an der Schraube 19 beabstandete Muttern 20 bestimmt wird.
Für diesen Fall erweist sich eine elastische Aufhängung des Lagerbehälters 3 im Gestell 2 vorteilhaft, weil die erzeugten Schwingungen resp. Bewegungen am Lagerbehälter 3, insbesondere im Bereich der Entleerungsöffnung sich nur minimal auf das Gestell 2 ausdehnen.

## Patentansprüche

1. Einrichtung zur Aufnahme bzw. Entleerung von schüttfähigen Stoffen, bestehend aus einem an einem Gestell (2) besfestigten, einen wenigstens teilweise flexiblen Mantel aufweisenden Lagerbehälter (3), der einenends eine mit einer Befestigungsanordnung (10) verbundene Befüll- und Entleerungsöffnung aufweist, **dadurch gekennzeichnet, dass** der Mantel des Lagerbehälters (3) im öffnungsseitigen Endbereich kegelstumpfförmig konfektioniert und mittels einer den Endbereich umfassenden Spannvorrichtung (6) an der Aussenseite eines komplementär ausgebildeten Aufspannstutzens (5) verankert ist.

2. Einrichtung nach Anspruch 1, **dadurch gekennzeichnet, dass** der Aufspannstutzen (5) als Befüll- und Entleerungsöffnung des Lagerbehälters (3) ausgebildet ist.

3. Einrichtung nach Anspruch 1 oder 2, **dadurch gekennzeichnet, dass** der Aufspannstutzen (5) einen an den kegelstumpfförmigen Aufspannbereich nach aussen anschliessenden, die Befüll- und Entleerungsöffnung bildenden, zylindrischen Halsabschnitt (7) aufweist.

4. Einrichtung nach einem der Ansprüche 1 bis 3, **dadurch gekennzeichnet, dass** der Aufspannstutzen (5) durch die Befestigungsanordnung (10) mit dem Gestell (2) verbunden ist.

5. Einrichtung nach einem der Ansprüche 1 bis 4, **dadurch gekennzeichnet, dass** die Spannvorrichtung (6) an der Befestigungsanordnung (10) verstellbar abgestützt ist.

6. Einrichtung nach Anspruch 5, **dadurch gekennzeichnet, dass** der Aufspannstutzen (5) an einer Platte (12) der mit dem Gestell (2) verbundenen Befestigungsanordnung (10) lösbar befestigt ist.

7. Einrichtung nach einem der Ansprüche 1 bis 6, **dadurch gekennzeichnet, dass** der Aufspannstutzen (5) und die Spannvorrichtung (6) nachgiebig an dem Gestell (2) befestigt sind.

8. Einrichtung nach einem der Ansprüche 1 bis 7, **dadurch gekennzeichnet, dass** die Spannvorrichtung (6) durch mehrere an der Platte (12) der Befestigungsanordnung (10) abgestützte Spannelemente (14) verstell- und lösbar ist.

9. Einrichtung nach einem der Ansprüche 1 bis 8, **dadurch gekennzeichnet, dass** die Spannvorrichtung (6) einen im Querschnitt gegen den Aufspannstutzen (5) sich öffnenden Hohlraum aufweist, in welchem eine den Hohlraum wenigstens teilweise ausfüllende, elastische Ringdichtung (15) angeordnet ist.

10. Einrichtung nach Anspruch 9, **dadurch gekennzeichnet, dass** der aus Aufspannstutzen (5) und Spannvorrichtung (6) gebildete Hohlraum einen etwa dreieckförmigen Querschnitt aufweist.

11. Einrichtung nach einem der Ansprüche 9 oder 10, **dadurch gekennzeichnet, dass** die Ringdichtung (15) wenigstens den Durchmesser des freien Endes des Aufspannstutzens (5) aufweist.

12. Einrichtung nach einem der Ansprüche 6 bis 11, **dadurch gekennzeichnet, dass** die Platte (12) elastisch an dem Gestell (2) befestigt ist.

## Claims

1. Apparatus for receiving and discharging pourable materials, consisting of a storage container (3) comprising an at least partially flexible wall, fixed to a frame (2) and provided at one end with a filling and emptying opening connected to a fixing arrangement (10), **characterised in that** the wall of the storage container (3) is frustoconical in its end region at the opening end and is anchored by means of a clamping device (6) enclosing the end region to the outer face of a complementary clamping connection (5).

2. Apparatus according to claim 1, **characterised in that** the clamping connection (5) forms the filling and emptying opening of the storage container (3).

3. Apparatus according to claim 1 or claim 2, **characterised in that** the clamping connection (5) comprises a cylindrical neck portion (7) forming the filling and emptying opening and adjoining the frustoconical clamping region on the outside.

4. Apparatus according to one of claims 1 to 3, **characterised in that** the clamping connection (5) is connected to the frame (2) by means of the fixing arrangement (10).

5. Apparatus according to one of claims 1 to 4, **characterised in that** the clamping device (6) is adjustably supported on the fixing arrangement (10).

6. Apparatus according to claim 5, **characterised in that** the clamping connection (5) is removably fixed to a plate (12) of the fixing arrangement (10) connected to the frame (2).

7. Apparatus according to one of claims 1 to 6, **characterised in that** the clamping connection (5) and the clamping device (6) are resiliently fixed to the frame (2).

8. Apparatus according to one of claims 1 to 7, **characterised in that** the clamping device (6) is adjustable and removable by means of a plurality of clamping elements (14) supported on the plate (12) of the fixing arrangement (10).

9. Apparatus according to one of claims 1 to 8, **characterised in that** the clamping device (6) has a hollow space opening towards the clamping connection (5) in cross section in which a flexible annular seal (15) at least partially filling the hollow space is arranged.

10. Apparatus according to claim 9, **characterised in that** the hollow space formed by the clamping connection (5) and the clamping device (6) has an approximately triangular cross section.

11. Apparatus according to either of claims 9 or 10, **characterised in that** the annular seal (15) has at least the diameter of the free end of the clamping connection (5).

12. Apparatus according to one of claims 6 to 11, **characterised in that** the plate (12) is flexibly fixed to the frame (2).

## Revendications

1. Dispositif pour recevoir ou vider des produits pulvérulents, constitué d'un récipient de stockage (3) fixé sur un bâti (2) et présentant une enveloppe au moins partiellement souple, récipient qui présente à une extrémité une ouverture de remplissage et de vidage reliée à un équipement de fixation (10), **caractérisé en ce que** l'enveloppe du récipient de stockage (3) est réalisée tronconique dans la région terminale côté ouverture, et est ancrée, au moyen d'un équipement de serrage (6) entourant la région terminale, sur la face extérieure d'une tubulure de serrage (5) de forme complémentaire.

2. Dispositif selon la revendication 1, **caractérisé en ce que** la tubulure de serrage (5) est conçue comme ouverture de remplissage et de vidage du récipient de stockage (3).

3. Dispositif selon la revendication 1 ou 2, **caractérisé en ce que** la tubulure de serrage (5) présente une partie de col cylindrique (7), se raccordant vers l'extérieur à la région de serrage tronconique et formant l'ouverture de remplissage et de vidage.

4. Dispositif selon l'une quelconque des revendications 1 à 3, **caractérisé en ce que** la tubulure de serrage (5) est assemblée au bâti (2) par l'équipement de fixation (10).

5. Dispositif selon l'une quelconque des revendications 1 à 4, **caractérisé en ce que** l'équipement de serrage (6) est soutenu à déplacement sur l'équipement de fixation (10).

6. Dispositif selon la revendication 5, **caractérisé en ce que** la tubulure de serrage (5) est fixée de manière amovible sur une plaque (12) de l'équipement de fixation (10) assemblé au bâti (2).

7. Dispositif selon l'une quelconque des revendications 1 à 6, **caractérisé en ce que** la tubulure de serrage (5) et l'équipement de serrage (6) sont fixés de manière flexible sur le bâti (2).

8. Dispositif selon l'une quelconque des revendications 1 à 7, **caractérisé en ce que** l'équipement de serrage (6) peut être réglé et libéré par plusieurs éléments de serrage (14) qui s'appuient contre la plaque (12) de l'équipement de fixation (10).

9. Dispositif selon l'une quelconque des revendications 1 à 8, **caractérisé en ce que** l'équipement de serrage (6) présente une cavité qui s'ouvre, en coupe transversale, vers la tubulure de serrage (5), cavité dans laquelle est disposé un joint d'étanchéité annulaire élastique (15), remplissant au moins partiellement la cavité.

10. Dispositif selon la revendication 9, **caractérisé en ce que** la cavité formée par la tubulure de serrage (5) et l'équipement de serrage (6) présente une section approximativement triangulaire.

11. Dispositif selon la revendication 9 ou 10, **caractérisé en ce que** le joint d'étanchéité annulaire (15) présente au moins le diamètre de l'extrémité libre de la tubulure de serrage (5).

12. Dispositif selon l'une quelconque des revendications 6 à 11, **caractérisé en ce que** la plaque (12) est fixée élastiquement sur le bâti (2).
